# EUROPÄISCHE PATENTSCHRIFT

(11) **EP 0 546 315 B1**
(45) Veröffentlichungstag und Bekanntmachung des Hinweises auf die Patenterteilung: **29.03.1995**
(21) Anmeldenummer: 92118798.5
(22) Anmeldetag: 03.11.1992
(51) Int. Cl.: F28B 1/02, F28B 9/10

(54) **Dampfkondensator**
Steam condenser
Condenseur à vapeur

(30) Priorität: 13.12.1991 DE 4141132
(43) Veröffentlichungstag der Anmeldung: 16.06.1993
(73) Patentinhaber: PreussenElektra Aktiengesellschaft, 30457 Hannover (DE)
(72) Erfinder: Scheurlen, Jerg, Dipl.-Ing., D-7980 Ravensburg (DE)
(74) Vertreter: Stenger, Watzke & Ring Patentanwälte

(56) Entgegenhaltungen:
- DE-C- 583 927
- GB-A- 1 184 953
- US-A- 3 349 841

## Beschreibung

Die Erfindung betrifft einen Dampfkondensator mit mindestens einem kühlwasserdurchströmten Rohrbündel, dessen Rohre an ihren Enden in Rohrböden befestigt und auf ihrer Länge durch mehrere Stützwände unterstützt sind, wobei sich bei der Durchführung der Rohre durch die Stützwände Ringspalte zwischen der Rohrmantelfläche und der Innenwand der Bohrung in der Stützwand ergeben, und dem ein Kühler für die nicht kondensierbaren Gase zugeordnet ist, dessen Rohre durch mindestens eine Abdeckung von den darüberliegenden Rohren getrennt sind, wobei die nicht kondensierbaren Gase, insbesondere Luft, über eine Absaugleitung aus dem durch die Abdeckung gebildeten Raum ausschließlich in der Nähe des kühlwassereintrittsseitigen Rohrbodens abgesaugt werden.

Ein Dampfkondensator ist beispielsweise aus der EP-A 325 758 bekannt. Bei dieser bekannten Konstruktion werden die nicht kondensierbaren Gase über die gesamte Länge des Kühlers aus dem Kühler abgesaugt. Der Druck am Ende des Strömungsweges im Kondensator ist jedoch auf der Kühlwasseraustrittsseite höher als auf der Kühlwassereintrittsseite, weil dort die Temperaturdifferenz zwischen Dampf und Kühlwasser kleiner ist, also weniger Dampf strömt und kondensiert und deshalb die Druckverluste kleiner sind. Dadurch ist die Differenz zwischen dem Druck im jeweiligen Feld des Kondensators und dem Druck in der Saugleitung auf der Kühlwasseraustrittsseite größer als auf der Eintrittsseite. Bei dem bekannten Dampfkondensator werden deshalb die nicht kondensierbaren Gase primär aus den kühlwasseraustrittsseitigen Feldern des Kondensators abgesaugt, obwohl hier wegen der geringeren Kondensationsleistung weniger nicht kondensierbare Gase anfallen. Dies führt bei der bekannten Konstruktion zu dem Nachteil, daß bei einer knappen Auslegung des Kondensators und bei unerwarteten Lufteinbrüchen in den Kondensator ein Stau von nicht kondensierbaren Gasen im leistungsfähigsten Teil des Kondensators auftritt; dieser Stau von nicht kondensierbaren Gasen ist in diesem Teil des Kondensators besonders störend und führt deshalb zu einer besonders starken Verschlechterung des Kondensator-Wirkungsgrades.

Die US-PS 3,349,841 offenbart einen Dampfkondensator der gattungsgemäßen Art mit mindestens einem kühlwasserdurchströmten Rohrbündel, dessen Rohre an ihren Enden in Rohrböden befestigt und auf ihrer Länge durch mehrere Stützwände unterstützt sind, wobei sich bei der Durchführung der Rohre durch die Stützwände konstruktionsbedingt Ringspalte zwischen der Rohrmantelfläche und der Innenwandung der Bohrung in der Stützwand ergeben, und dem ein Kühler für die nicht kondensierbaren Gase zugeordnet ist, dessen Rohre durch mindestens eine Abdeckung von den darüberliegenden Rohren getrennt sind, wobei die nicht kondensierbaren Gase, insbesondere Luft, aus den durch die Abdeckung gebildeten Raum ausschließlich in der Nähe des kühlwassereintrittsseitigen Rohrbodens abgesaugt werden. Diese vorbekannte Vorrichtung hat den Nachteil, daß der im Querschnitt dachförmige Luftkühler in der oberen Hälfte frei von Kühlrohren ist. Zur Bereitstellung von Hindernissen sind abwechselnd links und rechts von einer senkrechten Trennwand Rohrstützwände mit trapezförmigen Aussparungen versehen. Der Dampf wird durch diese Anordnung gezwungen, in jedem von zwei Stützwänden begrenzten Abschnitt von einer Seite auf die andere zu wechseln und dabei Kühlrohre zu umströmen. Die Anordnung weist also einen rohrfreien Raum und große Strömungsquerschnitte auf. Dadurch ergeben sich vergleichsweise geringe Geschwindigkeiten, wodurch die Kühlrohre von einer den Wärmeübergang extrem verschlechternden Lufthülle umschlossen sind.

Davon ausgehend liegt der Erfindung die **Aufgabe** zugrunde, einen Dampfkondensator der gattungsgemäßen Art derart weiterzubilden, daß der Wirkungsgrad des Kondensators verbessert wird.

Als technische **Lösung** dieser Aufgabe wird der gattungsgemäße Dampfkondensator dadurch weitergebildet, daß die Ringspalte zwischen der Innenwand der in den Stützwänden vorgesehenen Bohrungen und der Mantelfläche der durch diese Bohrungen hindurchgeführten Rohre des Kühlers im Absaugebereich des Kühles größer ausgeführt sind als im restlichen Bereich des Kühlers.

Ein nach der Erfindung aufgebauter Kondensator stellt den zu kühlenden Gasen im Bereich der Ringspalte sehr kleine Strömungsquerschnitte zur Verfügung, so daß vergleichsweise sehr hohe Geschwindigkeiten und damit auch bei hohen Luftgehalten ein besonders guter Wärmeübergang erreicht wird. Durch die zum Absaugbereich hin größer werdenden Ringspalte kann der Volumenstrom dem in erster Näherung konstanten Saugvolumenstrom der Evakuierungspumpe angenähert werden, wobei in den davorliegenden kleineren Ringspalten die hohen Strömungsgeschwindigkeiten eine gute Kühlung garantieren.

Durch die Absaugung werden die nicht kondensierbaren Gase vor ihrer Absaugung durch Strömung längs der Kühlerrohre an die kälteste Stelle des Kühlers, nämlich in die Nähe des Kühlwassereintritts geführt, so daß hier die größtmögliche Gemisch-Unterkühlung stattfindet, die durch die Restkondensation des Dampfanteils zu einer Verrinerung des Anteils des abgesaugten Dampfes im Verhältnis zur abgesaugten Gesamtmenge und damit zu einem großen Anteil nicht kondensierbarer Gase führt. Als Ergebnis kann hierdurch die insgesamt zu installierende Leistung für die Absaugung reduziert werden, außerdem ist der Kondensator gegenüber eventuellen Lufteinbrüchen umempfindlicher als die bekannte Konstruktion.

Dadurch, daß die Ringspalte zwischen der Innenwand der in den stützwänden vorgesehenen Bohrungen und der Mantelfäche der durch diese Bohrungen hindurchgeführten Rohre des Kühlers im Absaugebereich des Kühlers größer ausgeführt sind als im restlichen Bereich des Kühlers und des Kondensators, wird der mit der Erfindung erzielten Strömung der nicht kondensierbaren Gase längs der Rohre im Bereich des Kühlers Rechnung getragen. In Weiterbildung der Erfindung kann die Fläche der Ringspalte im Bereich des Kühlers von den kühlwasseraustrittsseitigen Stützwänden zu den kühlwassereintrittsseitigen Stützwänden zunehmen. Hierdurch wird berücksichtigt, daß das Volumen der in Richtung auf den kühlwassereintrittsseitigen Rohrboden strömenden, nicht kondensierbaren Gase zunimmt. Die Fläche der Ringspalte kann hierbei dadurch vergrößert werden, daß entweder die Größe der Ringspalte zunimmt oder daß in den zum kühlwassereintrittsseitigen Rohrboden hin liegenden Stützwänden die Anzahl der vergrößerten Ringspalte pro Stützwand zunimmt. Mit der Erfindung wird weiterhin vorgeschlagen, im Bereich der Mündung der Absaugleitung eine zusätzliche Stützwand für einen Teil der Kühlerrohre anzuordnen. Diese zusätzliche Stützwand verhindert Querschwingungen der Rohre im Mündungsbereich der Absaugleitung, insbesondere bei einem Beginn der Evakuierung des Kondensators, bei dem verhältnismäßig große Luftmengen aus dem Kondensator durch die Absaugleitung abgezogen werden.

Mit der Erfindung wird schließlich vorgeschlagen, im Bereich der Mündung der Absaugleitung ein parallel zu den Kühlerrohren und über einen Teil der Länge der Kühlerrohre verlaufendes Leitblech anzuordnen, das an der Abdeckung befestigt ist. Dieses Leitblech bildet eine Art Schikane für das aus diesem ersten Feld kommende Dampf-Gasgemisch und verhindert weiterhin das Absaugen von zuviel Dampf aus dem ersten Feld des Kühlers trotz der in diesem Bereich des Kondensators größten Saugwirkung. In Verbindung mit der zusätzlichen Stützwand wird durch das Leitblech eine Querströmung der abzusaugenden Gase im Absaugbereich des Kühlers erzwungen.

Auf der Zeichnung ist ein Ausführungsbeispiel des erfindungsgemäßen Dampfkondensators dargestellt, und zwar zeigen:
- Fig. 1: einen schematischen Querschnitt durch einen Teil eines Dampfkondensators,
- Fig. 2: einen vergrößert dargestellten Ausschnitt aus Fig. 1 im Bereich des Kühlers,
- Fig. 3: einen Schnitt durch den Kühler gemäß der Schnittlinie III - III in Fig. 2,
- Fig. 4: ein vergrößert dargestelltes Detail entsprechend dem Kreis IV in Fig. 3 und
- Fig. 5: ein weiteres Detail entsprechend dem Kreis V in Fig. 3.

Der in Fig. 1 dargestellte Teil eines Dampfkondensators zeigt ein durch strichpunktiert schraffierte Flächen angedeutetes Rohrbündel, das - ggf. gemeinsam mit weiteren Rohrbündeln - in einem auf der Zeichnung nicht dargestellten Kondensatorgehäuse angeordnet ist und von oben her mit Dampf beaufschlagt wird, der vom Abdampfstutzen einer Dampfturbine kommt und im Kondensator kondensiert werden soll. Um eine homogene Dampfströmung und eine möglichst gleichmäßige Beaufschlagung der das Rohrbündel bildenden Rohre des Dampfkondensators zu erzielen, werden sogenannte Dampfgassen gebildet, so daß sich ein Querschnitt des Rohrbündels ergibt, wie er in Fig. 1 zu erkennen ist.

Entsprechend dieser Darstellung bildet das Rohrbündel zwei symmetrisch zu einer senkrechten Mittelachse angeordnete, im Querschnitt dreieckförmige Bündelhälften 1a und 1b, die oberhalb eines weiteren Bündelabschnittes 1c angeordnet sind. Beim Ausführungsbeispiel sind zwischen den Bündelhälften 1a bzw. 1b und dem Bündelabschnitt 1c Kondensatableitbleche 2 angeordnet. Mittig zwischen den Bündelhälften 1a und 1b und dem Bündelabschnitt 1c ist ein Kühler 3 vorgesehen, aus dem die nicht kondensierbaren Gase, insbesondere Luft aus dem Dampfkondensator abgesaugt werden. Der Kühlerbereich des Dampfkondensators ist vergrößert in den Fig. 2 bis 5 dargestellt.

Diese Darstellungen lassen erkennen, daß der Kühler 3 ebenso wie das durch die Bündelhälften 1a und 1b sowie durch den Bündelabschnitt 1c gebildete Rohrbündel des Dampfkondensators durch Rohre 4 gebildet wird, die an ihren Enden in Rohrböden 5a,5b spaltfrei befestigt sind. Diese Rohrböden 5a,5b sind im Schnitt in Fig. 3 zu erkennen. Die Fig. 3 zeigt weiterhin, daß die Rohre 4 auf ihrer Länge durch mehrere Stützwände 6 unterstützt sind, wobei sich bei der Durchführung der Rohre 4 durch diese Stützwände 6 konstruktionsbedingt Ringspalte 10 zwischen der Mantelfläche der Rohre 4 und der mit Bohrungen versehenen jeweiligen Stützwand 6 ergeben. Die Ringspalte 10 sind in Fig. 4 und 5 übertrieben groß gezeichnet. Sie haben normal eine Breite von 0,1 bis 0,2 mm, die vergrößerten Spalte ca. 0,5 bis 1 mm.

Wie insbesondere aus Fig. 2 hervorgeht, sind die Rohre 4 des Kühlers 3 von den darüberliegenden Rohren der Bündelhälften 1a und 1b durch eine Abdeckung 7 getrennt, welche verhindert, daß zu kondensierender Dampf und von den Rohren der Bündelhälften 1a und 1b abtropfendes Kondensat von oben her in den Kühler 3 eintreten. Diese Abdeckung 7 ist auch in Fig. 3 eingezeichnet.

Der zu kondensierende, aus dem Abdampfstutzen einer Turbine kommende Dampf wird von oben her in den Dampfkondensator eingeführt. Er beaufschlagt demzufolge von oben kommend die Rohre des in die Bündelhälften 1a und 1b sowie in den Bündelabschnitt 1c aufgeteilten Rohrbündels, dessen Rohre 4 von Kühlwasser durchströmt sind. Die Durchströmung der Rohre 4 mit Kühlwasser K ist in Fig. 3 durch den waagerechten Pfeil angedeutet. Infolge der Temperaturdifferenz schlägt sich der Dampf an den kühlwasserdurchflossenen Rohren 4 nieder. Das Kondensat fließt bzw. tropft nach unten ab und gelangt auf diese Weise entweder auf die Kondensatableitbleche 2 oder auf den Boden des nicht dargestellten Kondensatorgehäuses, so daß es in den Wasser-Dampf-Kreislauf zurückgeführt werden kann.

Da der dem Kondensator zugeführte Dampf nicht kondensierbare Gase, insbesondere Luft, häufig flüchtige Alkalisierungsmittel (z.B. Ammoniak), geringe Mengen Edelgas und u.U. Wasserstoff enthält, wird durch Anordnung des Kühlers 3 dafür gesorgt, daß diese aus dem Dampfkondensator abgesaugt werden, um eine Ansammlung dieser nicht kondensierbaren Gase im Kondensator und damit eine Wirkungsgradverschlechterung des Kondensators zu vermeiden. Hierbei muß darauf geachtet werden, daß mit der Absaugung der nicht kondensierbaren Gase möglichst wenig Dampf aus dem Dampfkondensator abgesaugt wird, um Dampfverluste zu vermeiden.

Zu diesem Zweck erfolgt die Absaugung der nicht kondensierbaren Gase an einer möglichst zentralen Stelle im Dampfkondensator, die durch die Abdeckung 7 vor einer direkten Beaufschlagung mit zu kondensierendem Dampf geschützt ist. Die unterhalb dieser Abdeckung 7 angeordneten, ebenfalls von Kühlwasser durchströmten Rohre 4 bewirken durch ihre Kühlwirkung eine Unterkühlung des insbesondere von unten und von der Seite her in den Kühler 3 eintretenden Dampf-Gas-Gemisches, so daß auch im Bereich des Kühlers 3 eine Kondensierung des Dampfes erfolgt. Hierdurch wird der Dampfanteil bei der Absaugung aus dem Kühler 3 und damit der unvermeidbare Dampfverlust herabgesetzt.

Um diesen Dampfverlust weiter zu reduzieren, erfolgt bei dem voranstehend beschriebenen Dampfkondensator die Absaugung der nicht kondensierbaren Gase aus dem durch die Abdeckung 7 gebildeten Raum des Kühlers 3 ausschließlich in der Nähe des kühlwassereintrittsseitigen Rohrbodens 5a, d.h. im Bereich des in Fig. 3 links erkennbaren Rohrbodens 5a. Beim Ausführungsbeispiel ist in unmittelbarer Nähe dieses Rohrbodens 5a ein Absaugstutzen 8 zu erkennen, an den gemäß Fig. 1 eine Absaugleitung 9 angeschlossen ist. Durch diese Anordnung der Absaugung an der Eintrittsseite des Kühlwasser werden die nicht kondensierbaren Gase vor ihrer Absaugung durch Strömung längs der Rohre 4 an die kälteste Stelle des Kühlers 3 geführt. Da hier die größtmögliche Unterkühlung des Gas-Dampf-Gemisches stattfindet, ergibt sich eine größtmögliche Restkondensation des Dampfanteils und damit eine erhebliche Verringerung des Anteils des durch die Absaugleitung 9 abgesaugten Dampfes im Verhältnis zur abgesaugten Gesamtmenge. Hierdurch wird nicht nur der Dampfverlust reduziert; es kann auch die insgesamt zu installierende Leistung für die Absaugung infolge der Herabsetzung der abgesaugten Dampfmenge reduziert werden. Außerdem wird der Dampfkondensator unempfindlicher gegenüber größeren Lufteinbrüchen.

Um der Strömung der nicht kondensierbaren Gase längs der Rohre 4 im Bereich des Kühlers 3 Rechnung zu tragen, sind die Ringspalte 10 zwischen der Innenwand der in den Stützwänden 6 vorgesehenen Bohrungen und der Mantelfläche der durch diese Bohrungen hindurchgeführten Rohre 4 des Kühlers 3 im Absaugbereich des Kühlers 3 größer ausgeführt als im restlichen Bereich des Kühlers. Diese Situation ist durch die Detaildarstellungen in den Fig. 4 und 5 verdeutlicht. Diese zeigen, daß der zwischen den Rohren 4 und der dem Absaugstutzen 8 benachbarten Stützwand 6 ausgebildete Ringspalt 10a größer ist als der entsprechende Ringspalt 10b in der Stützwand 6, die dem Rohrboden 5b benachbart ist.

Um die Fläche der Ringspalte 10 im Bereich des Kühlers 3 von den kühlwasseraustrittsseitigen Stützwänden 6 zu den kühlwassereintrittsseitigen Stützwänden 6 zu vergrößern, kann entweder die Größe der Ringspalte 10 bei gleicher Anzahl von Ringspalten 10 pro Stützwand 6 von den kühlwasseraustrittsseitigen Stützwänden 6 zu den kühlwassereintrittsseitigen Stützwänden 6 zunehmen oder die Anzahl vergrößerter Ringspalte 10 pro Stützwand 6 von den kühlwasseraustrittsseitigen Stützwänden 6 zu den kühlwassereintrittsseitigen Stützwänden 6 zunehmen.

Um insbesondere bei einem Beginn der Evakuierung des Kondensators, bei dem verhältnismäßig große Luftmengen aus dem Kondensator durch die Absaugleitung 8 abgezogen werden, Querschwingungen der Rohre 4 im Mündungsbereich der Absaugleitung 8 zu verhindern, kann eine zusätzliche Stützwand 11 angeordnet werden, die in Fig. 3 eingezeichnet ist. Außerdem ist es möglich, im Bereich der Mündung der Absaugleitung 8 ein parallel zu den Rohren 4 des Kühlers 3 verlaufendes Leitblech 12 anzuordnen, das eine Art Schikane für das aus diesem ersten Feld des Kühlers 3 kommende Dampf-Gas-Gemisch bildet. Die normale Strömungsrichtung des Dampfes D und der nicht kondensierbaren Gase G innerhalb des Kühlers 3 ist mit Pfeilen in Fig. 3 angedeutet.

### Bezugszeichenliste:

- D: Dampf
- G: Gas
- K: Kühlwasser
- 1a: Bündelhälfte
- 1b: Bündelhälfte
- 1c: Bündelabschnitt
- 2: Kondensatableitblech
- 3: Kühler
- 4: Rohr
- 5a: Rohrboden
- 5b: Rohrboden
- 6: Stützwand
- 7: Abdeckung
- 8: Absaugstutzen
- 9: Absaugleitung
- 10: Ringspalt
- 10a: Ringspalt
- 10b: Ringspalt
- 11: zusätzliche Stützwand
- 12: Leitblech

## Patentansprüche

1. Dampfkondensator mit mindestens einem kühlwasserdurchströmten Rohrbündel, dessen Rohre an ihren Enden in Rohrböden befestigt und auf ihrer Länge durch mehrere Stützwände unterstützt sind, wobei sich bei der Durchführung der Rohre durch die Stützwände Ringspalte zwischen der Rohrmantelfläche und der Innenwand der Bohrung in der Stützwand ergeben, und dem ein Kühler für die nicht kondensierbaren Gase zugeordnet ist, dessen Rohre durch mindestens eine Abdeckung von den darüberliegenden Rohren getrennt sind, wobei die nicht kondensierbaren Gase, insbesondere Luft, über eine Absaugleitung (8) aus dem durch die Abdeckung gebildeten Raum ausschließlich in der Nähe des kühlwassereintrittsseitigen Rohrbodens abgesaugt werden,
**dadurch gekennzeichnet,**
daß die Ringspalte (10) zwischen der Innenwand der in den Stützwänden (6) vorgesehenen Bohrungen und der Mantelfläche der durch diese Bohrungen hindurchgeführten Rohre (4) des Kühlers (3) im Absaugebereich des Kühlers (3) größer ausgeführt sind als im restlichen Bereich des Kühlers (3).

2. Dampfkondensator nach Anspruch 1, dadurch gekennzeichnet, daß die Fläche der Ringspalte (10) im Bereich des Kühlers (3) von den kühlwasseraustrittsseitigen Stützwänden (6) zu den kühlwassereintrittsseitigen Stützwänden (6) zunimmt.

3. Dampfkondensator nach Anspruch 2, dadurch gekennzeichnet, daß die Größe der Ringspalte (10) bei gleicher Anzahl von Ringspalten (10) pro Stützwand (6) von den kühlwasseraustrittsseitigen Stützwänden (6) zu den kühlwassereintrittsseitigen Stützwänden (6) zunimmt.

4. Dampfkondensator nach Anspruch 2, dadurch gekennzeichnet, daß die Anzahl vergrößerter Ringspalte (10) pro Stützwand (6) von den kühlwasseraustrittsseitigen Stützwänden (6) zu den kühlwassereintrittsseitigen Stützwänden (6) zunimmt.

5. Dampfkondensator nach mindestens einem der Ansprüche 1 bis 4, dadurch gekennzeichnet, daß im Bereich der Mündung der Absaugleitung (8) eine zusätzliche Stützwand (11) für einen Teil der Kühlerrohre (4) angeordnet ist.

6. Dampfkondensator nach mindestens einem der Ansprüche 1 bis 5, dadurch gekennzeichnet, daß im Bereich der Mündung der Absaugleitung (8) ein parallel zu den Kühlerrohren (4) und über einen Teil der Länge der Kühlerrohre (4) verlaufendes Leitblech (12) angeordnet ist, das an der Abdeckung (7) befestigt ist.

## Claims

1. Steam condenser having at least one tube bundle through which cooling water flows and of which the tubes are fastened in tube plates at their ends and are supported over their length by a plurality of supporting walls, annular gaps being obtained, when the tubes are passed through the supporting walls, between the outer tube surface and the inner wall of the bore in the supporting wall, and to which steam condenser there is assigned a cooler for the non-condensable gases, of which the tubes are separated by means of at least one covering from the tubes located thereabove, the non-condensable gases, in particular air, being extracted, via a suction-extraction line (8), from the space formed by the covering, exclusively in the vicinity of the cooling-water-inlet-side tube plate, characterized in that the annular gaps (10) between the inner wall of the bores which are provided in the supporting walls (6) and the outer surface of the tubes (4), of the cooler (3), guided through said bores are configured to be larger in the suction-extraction region of the cooler (3) than in the rest of the cooler (3).

2. Steam condenser according to Claim 1, characterized in that, in the region of the cooler (3), the surface of the annular gaps (10) increases from the cooling-water-outlet-side supporting walls (6) to the cooling-water-inlet-side supporting walls (6).

3. Steam condenser according to Claim 2, characterized in that, with the same number of annular gaps (10) per supporting wall (6), the size of the annular gaps (10) increases from the cooling-water-outlet-side supporting walls (6) to the cooling-water-inlet-side supporting walls (6).

4. Steam condenser according to Claim 2, characterized in that the number of enlarged annular gaps (10) per supporting wall (6) increases from the cooling-water-outlet-side supporting walls (6) to the cooling-water-inlet-side supporting walls (6).

5. Steam condenser according to at least one of Claims 1 to 4, characterized in that an additional supporting wall (11) for some of the cooler tubes (4) is arranged in the region of the mouth of the suction-extraction line (8).

6. Steam condenser according to at least one of Claims 1 to 5, characterized in that arranged in the region of the mouth of the suction-extraction line (8) is a baffle (12) which runs parallel to the cooler tubes (4) and over part of the length of the cooler tubes (4) and is fastened on the covering (7).

## Revendications

1. Condenseur de vapeur comportant au moins un faisceau de tubes traversés par de l'eau de refroidissement, dont les tubes sont fixés à leurs extrémités dans des plateaux à tubes et sont soutenus sur leur longueur par plusieurs cloisons de soutien, des passages annulaires entre la surface externe des tubes et la paroi interne des trous résultant du passage des tubes dans les cloisons de soutien, et auquel est associé un refroidisseur destiné aux gaz non condensables et dont les tubes sont séparés des tubes sus-jacents par au moins un volet, les gaz non condensables, notamment l'air, étant aspirés par l'intermédiaire d'une buse d'aspiration (8) hors de l'espace formé par le volet exclusivement à proximité du plateau à tubes situé du côté de l'arrivée de l'eau de refroidissement,
caractérisé en ce que
les passages annulaires (10) entre la paroi interne des trous prévus dans les cloisons de soutien (6) et la surface externe des tubes (4) du refroidisseur (3) qui passent à travers ces trous sont réalisés plus grands dans la zone d'aspiration du refroidisseur (3) que dans le reste du refroidisseur (3).

2. Condenseur de vapeur selon la revendication 1, caractérisé en ce que la surface des passages annulaires (10) situés dans le domaine du refroidisseur (3) augmente depuis les cloisons de soutien (6) situées côté évacuation de l'eau de refroidissement vers les cloisons de soutien (6) situées côté arrivée de l'eau de refroidissement.

3. Condenseur de vapeur selon la revendication 2, caractérisé en ce que la taille des passages annulaires (10), le nombre de passages annulaires (10) par cloison de soutien (6) étant constant, est agrandie depuis les cloisons de soutien (6) situées côté évacuation de l'eau de refroidissement vers les cloisons de soutien (6) situées côté arrivée de l'eau de refroidissement.

4. Condenseur de vapeur selon la revendication 2, caractérisé en ce que le nombre de passages annulaires (10) agrandis par cloison de soutien (6) augmente depuis les cloisons de soutien (6) situées côté évacuation de l'eau de refroidissement vers les cloisons de soutien (6) situées côté arrivée de l'eau de refroidissement.

5. Condenseur de vapeur selon au moins l'une des revendications 1 à 4, caractérisé en ce qu'une cloison de soutien supplémentaire (11) destinée à une partie des tubes du refroidisseur (4) est disposée à proximité de l'orifice de la buse d'aspiration (8).

6. Condenseur de vapeur selon au moins une des revendications 1 à 5, caractérisé en ce qu'un déflecteur (12) parallèle aux tubes du refroidisseur (4), qui s'étend au-dessus d'une partie de la longueur des tubes du refroidisseur (4) et qui est fixé au volet (7), est disposé à proximité de l'orifice de la buse d'aspiration (8).
